# EUROPÄISCHE PATENTSCHRIFT

(11) **EP 0 477 664 B1**
(45) Veröffentlichungstag und Bekanntmachung des Hinweises auf die Patenterteilung: **30.11.1994**
(21) Anmeldenummer: 91115365.8
(22) Anmeldetag: 11.09.1991
(51) Int. Cl.: H01R 4/48, H01T 4/06

(54) **Schutzstecker für eine in Telekommunikations-, insbesondere Fernsprechnebenstellenanlagen eingesetzte Verteilerleiste**
Protector plug for distributor board of telephonic equipments, in particular for private branch exchanges
Insert de protection pour réglette à bornes installée dans un équipement de télécommunication, en particulier dans un poste annexe téléphonique

(30) Priorität: 28.09.1990 DE 4030781
(43) Veröffentlichungstag der Anmeldung: 01.04.1992
(73) Patentinhaber: SIEMENS AKTIENGESELLSCHAFT, 80333 München (DE)
(72) Erfinder: Knoll, Rudolf, Dipl.-Ing., W-8137 Berg 3 (DE); Störk, Peter, W-8196 Eurasburg (DE)

(56) Entgegenhaltungen:
- DE-A- 3 921 203
- US-A- 3 821 693

## Beschreibung

Die Erfindung betrifft einen Schutzstecker für eine in Telekommunikations-, insbesondere Fernsprechnebenstellenanlagen eingesetzte Verteilerleiste, der einen Überspannungsableiter enthält, dessen drahtartige Anschlußelemente mit Kontaktelementen verbunden sind, die ihrerseits nach dem Aufstecken mit Gegenkontakten der Verteilerleiste kontaktierbar sind, wobei bedienungsseitig die Verteilerleiste in ihrer Längsrichtung eine Mehrzahl von den abisolierfreien Anschluß von elektrischen Leitern ermöglichende Anschlußklemmen aufweist.

Üblicherweise sind diese Gegenkontakte mit Kontaktteilen verbunden, die in der Verteilerleiste den einer Leitung zugeordneten Kontakt bilden. Durch die DE-A- 30 14 796 ist es bekannt geworden, einen solchen Schutzstecker mit Steckzungen zu versehen, die in eine Anschlußleiste einsteckbar sind, wobei eine Verbindung zwischen den Steckzungen und den mit den elektrischen Leitungen verbundenen Federkontakten hergestellt wird. Der Schutzstecker ist mit Überspannungsableitern versehen, die mit den Steckzungen verbunden sind. Der weitere Pol des Überspannungsableiters ist an eine Erdschiene geführt. Der Schutzstecker weist eine Mehrzahl von Aufnahmekammern auf, in die jeweils ein Überspannungsableiter eingesetzt ist. Wird der Schutzstecker gezogen, so sind mehrere Leitungen der Verteilerleiste ohne Überspannungsschutz.

Durch die deutsche Patentschrift DE-C- 38 13 889 ist es z.B. bekannt, einzelnen Leitungsadern separate Schutzstecker zuzuordnen. Der einer Leitungsader Zugehörige Überspannungsableiter weist keine Anschlußbeine auf, sondern er wird mit seinen Kontaktstellen unmittelbar durch Kontaktfedern gehalten. Diese Kontaktfedern stehen wiederum mit einem Einsteckteil in Verbindung. Das einseitig offene Gehäuse des einsteckbaren Schutzsteckers wird durch die einer Erdschiene zugehörige Einsteckzunge geschlossen. Gleichzeitig wird dabei die elektrisch leitende Verbindung von der einen Anschlußkontaktstelle des Überspannungsableiters zu der Erdungsschiene hergestellt.

Die Anwendung von solchen Schutzsteckern bringt gegenüber der an sich bekannten Möglichkeit, für die Anschaltung der Überspannungsableiter sogenannte Schutzleisten vorzusehen, den Vorteil, daß keine zusätzlichen Rangiermaßnahmen erforderlich sind und daß der für solche zusätzlichen Schutzleisten erforderliche Raum eingespart wird. Mit derartigen Leisten wird optional eine Schutzmöglichkeit vorgegeben, obwohl nur ein verhältnismäßig geringer Teil z.B. der Teilnehmerleitungen zu schützen sind.

Es ist die Aufgabe der Erfindung, einen Schutzstecker einfach und preisgünstig zu gestalten, der gleichzeitig eine optimale Anpassung an die bei seinem Einsatz in einer Verteilerleiste vorliegenden Gegebenheiten bietet.

Dies wird dadurch erreicht, daß das Isoliergehäuse des einem Leitungsadernpaar individuell zuzuordnenden Schutzsteckers einstückig ausgebildet ist und aus einem sockelartigen Unterteil und einem beweglich mit ihm verbundenen Oberteil besteht, daß im Unterteil einzelne, der Anzahl der Anschlußstifte des Überspannungsableiters zahlenmäßig entsprechende Aufnahmekammern gebildet sind, in die jeweils eines der untereinander gleichartigen, einstückig ausgebildeten Kontaktbauelemente eingesetzt ist, deren räumliche Lage zueinander derjenigen ihrer Gegenkontaktstellen entspricht, daß jede Aufnahmekammer in Steckrichtung beidseitig offen ist, daß das der Gegenkontaktseite abgewandte Ende eines jeden Kontaktbauelementes als Klemmanschluß ausgestaltet ist, in den jeweils ein Anschlußstift des Überspannungsableiters einsteckbar ist, daß das Oberteil durch eine Schwenkbewegung in eine den eingesteckten Überspannungsableiter nahezu vollständig umschließende Lage gebracht und durch Verriegelungselemente zu einem geschlossenen Gehäuse mit mechanischer Verbindung der Gehäuseteile gemacht wird, daß durch die Ausgestaltung des Oberteils die Kontaktbauelemente in ihrer Lage fixierbar sind.

Die erfindungsgemäß beispielsweise durch eine scharniergelenkartige Verbindung bereits zusammenhängenden Gehäuseteile sind in einer einfachen Vorgehensweise ohne hohe Kräfte zu schließen. Die Verschlußelemente sind bereits in den Gehäuseteilen integriert. Die in den Schutzstecker aufzunehmenden Teile sind äußerst montagefreundlich einzubringen, da für sie nur eine einzige Montagerichtung erforderlich ist. Bei einer entsprechenden Auswahl der Kontaktbauelemente sind diese vollständig im Unterteil enthalten, so daß keine Veränderung durch mechanische Eingriffe erfolgen kann. Das Gehäuse umschließt den Überspannungsableiter, so daß keine zusätzlichen Maßnahmen für den sonst erforderlichen Berührungsschutz notwendig sind. Bei einem Minimum an konstruktivem Aufwand wird ein Maximum an Sicherheit bei der Kontaktierung mit den Gegenkontaktstellen der Verteilerleiste erreicht. Für die Kontaktbauelemente besteht ein geschlossener Kraftkreis, d.h. die Kontaktkraft kann unabhängig vom Gehäuse aufgebracht werden. Ohne Abstützung zum Gehäuse hin erfolgt die Verbindung zwischen den Anschlußstiften des Überspannungsableiters und die Kontaktierung mit den Gegenkontakten der Kontaktbauteile. Deshalb bleibt diese Kontaktierung auch in den Fällen erhalten, in denen das Gehäuse abschmelzen würde. Die weitgehend geradlinig verlaufenden Kontaktbauelemente können dadurch kostengünstig ausgebildet und einfach in die Aufnahmekammern eingesetzt werden.

Die Montage wird durch eine Weiterbildung der Erfindung dadurch noch wesentlich vereinfacht, daß das Oberteil aus zwei in Richtung der Längsachse mittig geteilten Hälften steht, die jeweils an den einander gegenüberliegenden oberen Außenkanten des Unterteils filmschanierartig mit diesem verbunden sind. Bei dem Gegeneinanderschwenken der beiden Hälften überlappen in der Endlage bestimmte Wandflächen der beiden Teile zumindest teilweise. Durch in diesem jeweiligen Überlappungsbereich vorgesehene Rastelemente wird durch deren Verrastung die mechanische Verbindung der beiden Hälften vorgenommen.

Wird das mit den vorgesehenen Bauteilen bestückte, zunächst offene Gehäuse beispielsweise durch eine mit durchgehenden Aufnahmen versehene Montagelehre hindurchgezogen, so erfolgt dabei problemlos das Verschließen zum gebrauchsfertigen Schutzstecker. Als Rastelement kann ein einfacher Verschlußhaken vorgesehen sein, der beim Gegeneinanderschwenken der beiden Hälften zunächst federnd nach außen gedrückt wird und in der Endposition in einen Ausschnitt einschnappt.

Mit einer solchen Ausgestaltung wird insbesondere die automatisierte Herstellung wesentlich erleichtert.

Durch die in den Ansprüchen 3 und 4 definierte Ausgestaltung des jeweils in eine Aufnahmekammer eingesetzten Kontaktelementes wird es ermöglicht, bei Verwendung identischer Kontaktelemente bei unterschiedlichen Konfigurationen in der Lage der Aufnahmekammern zueinander Überspannungsableiter unmittelbar einzuklemmen, deren Anschlußstifte eine davon abweichende räumliche Konfiguration aufweisen. So wird es damit beispielsweise ermöglicht, die in einer geraden Linie angeordneten Anschlußstifte in Kontaktbauelemente einzustecken die in zueinander seitlich versetzten Aufnahmekammern eingebracht sind.

Durch die im Anspruch 5 enthaltene Weiterbildung wird unter anderem erreicht, daß ein Kontaktbauelement nur in ganz bestimmten Positionen in die Aufnahmekammer einsetzbar ist. Grundsätzlich kann das mit dem Gegenkontakt kontaktierbare Kontaktteil des Kontaktbauelementes bei entsprechender Anpassung dieses Gegenkontaktes die Funktion eines Stiftes oder einer Buchse aufweisen. Diese als Weiterbildung der Erfindung im Anspruch 6 enthaltene letztgenannte Ausgestaltung hat den besonderen Vorteil, daß die eine solche Buchsenfunktion ermöglichenden Gabelfederkontakte vollständig innerhalb der Aufnahmekammer liegen. Damit sind sie also gegen mechanische Einwirkungen geschützt. Als Gegenkontakte dienen stiftförmige Ansätze, die aus der Oberfläche einer Verteilerleiste herausragen, so daß der Schutzstecker darauf aufsteckbar ist. Eine solche Kontaktkonstellation hat insbesondere auch gegenüber solchen Lösungen, bei denen aus dem Schutzstecker heraustretende Stifte bzw. Zungen zwischen die Pole der z. B. in der Verteilerleiste eingebrachten Trennkontakte geschoben werden, wesentliche Vorteile. Es findet nämlich keinerlei Beeinflussung dieser auf die Leitungsadernbedingungen ausgelegten Kontaktübergänge statt.

Gemäß einer Weiterbildung der Erfindung wird der Schutzstecker jeweils mit einem Überspannungsableiter bestückt, der drei drahtartige Anschlußstifte aufweist, die jeweils einem Leitungsaderpaar und einer Erdverbindung separat zugeordnet sind und die in die Klemmanschlüsse der in drei getrennten Aufnahmekammern eingesetzten Kontaktbauelemente eingesteckt sind.

In den Verteilerleisten sind die Kammern für die darin enthaltenen Kontaktteile in einem bestimmten Raster angeordnet. In Übereinstimmung mit dem durch ein solches Raster vorgegebenen Teilungsabstand sind in einer bestimmten Ausführungsform die Aufnahmekammern nicht in einer Linie, sondern gegeneinander versetzt angeordnet. Sind diese Kammern beispielsweise durch die Eckpunkte eines Dreieckes definiert, so können die Anschlußstifte des dreipoligen Überspannungsableiters, die selbst in einer Linie in der Ebene seiner längsseitigen Mittelachse ausgerichtet sind, ohne jegliche zusätzliche Verformung unmittelbar in die Klemmanschlüsse der Kontaktbauelemente eingesteckt werden. Dies geschieht dadurch, daß die gemäß den Ansprüchen 3 und 4 ausgestalteten Kontaktbauelemente - die gemäß Anspruch 5 mit ihrem Basisteil an den Querschnitt der Aufnahmekammer angepaßt sind - in einer derart gegeneinander gedrehten Position eingesetzt sind, daß die jeweiligen Klemmpunkte des Klemmanschlusses eine zueinander fluchtende Lage einnehmen. Dies erfolgt beispielsweise dadurch, daß das in die seitlich versetzt angeordnete Kammer eingebrachte Kontaktbauelement mit seinem Klemmanschluß den Klemmanschlüssen der beiden anderen Kontaktbauelemente zugewandt ist. Dies geschieht durch eine um 180° gedrehte Position. Es erfolgt also unmittebar eine Umsetzung der in einer Linie angeordneten Anschlußpunkte auf die im Dreieck angeordneten Aufnahmekammern. Es muß also keine Anpassung der Anschlußstifte des Überspannungsableiters entsprechend der räumlichen Lage der Aufnahmekammern zueinander vorgenommen werden. Weiterhin sind für diese Anschlußstifte keine zusätzlichen Führungsbahnen im Gehäuse vorzusehen. Durch diese Umsetzungsmöglichkeit von Linie auf die Dreiecksform sind die Kontaktbauelemente im Schutzstecker eng benachbart unterzubringen. Somit ist in einfachster Weise auch für besonders schmal ausgebildete Leisten mit extrem engem Teilungsabstand für die in ihnen enthaltenen Kammern ein Schutzstecker zu realisieren, der - wie bereits erwähnt - einem Leitungsadernpaar separat zugeordnet ist.

Weitere vorteilhafte Ausgestaltungen der Erfindung sind den restlichen Unteransprüchen zu entnehmen.

Im folgenden wird Erfindung anhand eines in der Zeichnung dargestellten Ausführungsbeispieles näher erläutert.
- Die Figur 1 zeigt: eine perspektivische Explosionsdarstellung des Schutzsteckers
- Die Figur 2 zeigt: die perspektivische Darstellung einer schematisierten Verteilerleiste und den zum Schutz eines Leitungsadernpaares aufsteckbaren Schutzstecker
- Die Figur 3 zeigt: eine teilweise Draufsicht auf die Verteilerleiste
- Die Figuren 4 bis 6 zeigen: schematisierte Querschnitte durch den Schutzstecker
- Die Figuren 7 bis 9 zeigen: in verschiedenen Ansichten das im Schutzstecker eingesetzte Kontaktbauelement.

Wie die perspektivische Explosionsdarstellung der Figur 1 zeigt werden in die sich im Unterteil 2 des Gehäuses 1a befindlichen Aufnahmekammern 8a bis 8c Kontaktbauelemente 19 eingesetzt. Diese später noch näher beschriebenen Kontaktbauelemente 19 weisen, ausgehend von einem Basisteil 24 nach unten einen Gabelfederkontakt auf. Er besteht aus den beiden Kontaktschenkeln 25a, 25b die aufeinander zuverlaufen und die Kontaktstelle 26 bilden. Oben weist das Kontaktbauelement 19 einen Klemmanschluß 21 auf. Jedes der gleichartigen Kontaktbauelemente 19 wird in eine der Kammern 8a bis 8c eingesetzt, wobei der unterhalb des Klemmanschlusses vorgesehene Steg 20a, 20b jeweils vollständig in den schlitzartigen Ausnehmungen 15 aufgenommen wird. Diese Ausnehmungen sind an den oberen Kanten der Wände vorgesehen, die die einzelnen Kammern begrenzen. Der nach dem Einsetzen des Kontaktbauelements 19 frei zugängliche Klemmanschluß 21 weist einen Ausschnitt 22 auf, durch den jeweils ein Anschlußstift 29 zwischen die eine Klemmverbindung ermöglichenden Schenkel des Klemmanschlusses eingesteckt wird. Bei den handelsüblichen Spannungsableiter 28 sind die stirnseitig axial angesetzten Anschlußstifte im gebrauchsfertigen Zustand des Schutzsteckers 1 mit den beiden Leitungsadern und der mittlere Anschlußstift mit dem Erdleiter zu kontaktieren.

Das Unterteil 2 des Schutzsteckergehäuses 1a ist an seinen in Steckrichtung oberen Außenkanten jeweils über ein sogenanntes Filmschanier 9 mit einer Oberteilhälfte 3 bzw. 4 verbunden, die sich gegenüber liegen. Nach erfolgter Bestückung mit den erforderlichen Kontaktbauelementen 19 und einem Überspannungsableiter 28 kann das Gehäuse in äußerst einfacher Weise durch Gegeneinanderschwenken der beiden oberen Hälften 3, 4 geschlossen werden. Die in den beiden Hälften einander zugeordneten Zentrierzapfen 7 sind jeweils so positioniert, daß sie beim Gegeneinanderschwenken der beiden Hälften gerade aneinander vorbeigleiten, so daß sich im geschlossenen Zustand diese Hälften nicht mehr gegeneinander bewegen können. Die mechanische Verbindung der beiden Hälften erfolgt mittels des an der einen Außenseite der Oberteilhälfte 3 vorgesehenen Verschlußhakens 5. Damit ein ausreichend langer federnder Bereich entsteht, wird durch den Schlitz 33 die untere Kante dieses betreffenden Wandteils zur Basis für diesen Verschlußhaken 5. Beim Gegeneinanderschwenken legt sich dieser Verschlußhaken zunächst auf die obere gegenüberliegende Kante der anderen Hälfte 4 auf. Infolge der vorhandenen Federwirkung wird er etwas nach außen gedrückt und schnappt mit den Ansätzen 18a, 18b jeweils in den an der Oberteilhälfte 4 vorhandenen Ausschnitt 6a, 6b ein. Damit ist dann das Gehäuse zum Schutzstecker 1 geschlossen. Trotz dieser funktionellen Aufteilung in einem oberen und unteren Gehäusebereich wird das Gehäuse durch ein einziges Isolierspritzteil gebildet. Durch die beschriebene Ausbildung des Schutzsteckers kann eine automatisierte Montage problemlos vorgenommen werden. Es ist nur eine Montagerichtung erforderlich. Wird das bestückte Gehäuse z. B. durch eine entsprechende Aufnahme einer Montagelehre hindurchgezogen, wobei für die beweglichen Hälften eine entsprechende Eingangsschräge vorgesehen werden kann, so bewegen sich die Hälften aufeinander zu und verschließen. Die Verschlußelemente sind dabei in den Oberteilhälften integriert.

Die beiden Oberteilhälften 3 und 4 weisen jeweils einen Ausschnitt 13 bzw. 14 auf, so daß nach dem Verschließen eine Öffnung bleibt, durch die hindurch eine Sichtkontrolle des Überspannungsableiters 28 erfolgen kann. Am Unterteil 2 des Schutzsteckers sind Zapfen 10 bzw. 11 vorgesehen für die durch den Schlitz 34a bzw. 34b eine gewisse Federwirkung erzielt wird. Die Zapfen 10 und 11 sind unterschiedlich breit, so daß der gebrauchsfertige Schutzstecker 1 nur in einer ganz bestimmten Position auf die Verteilerleiste 38 aufgesteckt werden kann. Wie in der Figur 2 angedeutet, ragen die Zapfen 10 und 11 in Durchbrüche 43 und 42 hinein, die in ihren Abmessungen genau an die Zapfen 10 bzw. 11 angepaßt sind. Diese Durchbrüche 43 und 42 können denjenigen entsprechen, die für die Einführung eines sogenannten Trennsteckers, der zur bedarfsweisen Auftrennung von in der Leiste vorhandenen Trennkontakten dient, vorhanden sind. Jeder Zapfen hat an seinem unteren Ende eine Rastnoppe 12, die nach dem Aufstecken die Unterkante des Durchbruches einseitig hintergreift, so daß dadurch ein unerwünschtes Lösen des aufgesteckten Schutzsteckers verhindert wird.

Für die schematisierte Darstellung nach der Figur 2 sind für die Verteilerleiste 38 diejenigen Anschlußstellen gezeigt, die für ein Leitungsadernpaar von der Bedienungsseite her zugänglich sind. Für jede Ader, wie beispielsweise die a- bzw. die b-Ader eines solchen Leitungsadernpaares sind beispielsweise in entsprechenden Kammern der Verteilerleiste sogenannnte Trennkontakte vorgesehen. Jeder dieser Trennkontakte kann beispielsweise aus zwei Kontaktteilen bestehen, die mit ihren gegeneinander liegenden und an den freien Enden angebrachten Kontaktpolen eine Durchverbindung der jeweiligen Kabelader vornehmen. Das jeweils andere Ende eines solchen Kontaktteils kann als Schneidklemme 40 bzw. 41 ausgebildet sein. Die den einen Kontaktteil zugehörige Schneidklemme kann beispielsweise auf der in Figur 2 dargestellten Bedienungsseite aus der Verteilerleiste herausgeführt sein. Bezogen auf jede Leitungsader sind an diese Anschlüsse 40 bzw. 41 die zu den Teilnehmern führenden rangierbaren Leitungen angeschlossen. Das jeweils andere Kontaktteil weist ebenfalls eine Schneidklemme auf, die jedoch auf der dieser Bedienungsseite entgegengesetzten Rückseite herausgeführt ist. An den rückseitigen Anschlußelementen können dann z. B. die zu einer Vermittlungseinrichtung führenden Leitungen angeschlossen werden. Jedes Kontaktteil, dessen z. B. als Schneidklemme ausgebildeten Anschlußelement an der Rückseite herausgeführt ist, hat nun gleichzeitig eine zur Bedienungsseite hin gerichtete Verlängerung, die als stiftartiger Ansatz 35 bzw. 36 jeweils durch eine entsprechende Öffnung hindurchtritt und somit ebenfalls bedienungsseitig herausragt. Diese stiftförmigen Ansätze, die jeweils einer Leitungsader beispielsweise der a- bzw. der b-Ader zugeordnet sind, dienen als Gegenkontakte für die Gabelfederkontakte der beispielsweise in der Kammer 8a bzw. 8c eingesetzten Kontaktbauelemente des Schutzsteckers 1. Für den Schutzstecker wird noch eine Erdverbindung benötigt. Diese wird durch den in unmittelbarer Nähe zu den beiden anderen stiftförmigen Ansatz vorhandenen gleichfalls stiftförmigen Ansätzen 37 ermöglicht. Dieser stiftförmige Ansatz 37 wird für jedes Leitungsadernpaar durch eine entsprechende Ausformung eines Erdbleches 39 gebildet. Dieses Erdblech 39 ist in unmittelbarer Nähe einer Außenwand der Verteilerleiste in diese eingesetzt, wobei dann jeweils die Ansätze 37 durch entsprechende Öffnungen an der Bedienungsseite hindurchtreten. Bezogen auf ein Leitungsadernpaar bildet dann dieser stiftförmige Ansatz 37 die Gegenkontaktstelle für das beispielsweise in der Kammer 8b eingesetzte Kontaktelement 19 des Schutzsteckers. Die Kontaktstellen des Schutzsteckers liegen einseitig unterhalb der Schneidklemmen 40 bzw. 41. Der auf die Stifte 35 bis 37 aufgesteckte Schutzstecker 1 kann sich zumindest mit der einen vollen Breitseite an der Verteilerleiste abstützen, wodurch die Steckkontaktstellen weniger belastet werden. Der Schutzstecker 1 weist eine Stufung auf, so daß er mit seiner nicht an der Leiste aufliegenden Fläche die Schneidklemmen 40, 41 überdeckt. Wird ein solcher Schutzstecker gezogen, so ist lediglich das betreffende Leitungsadernpaar ohne Überspannungsschutz.

Auf der abschnittsweise dargestellten Draufsicht nach der Figur 3 ist so ersehen, daß die jeweils einem Leitungsadernpaar zugeordneten Anschlußstellen in zwei Reihen gegeneinander versetzt in Längsrichtung angeordnet sind. Die Durchtrittsöffnungen für die stiftartigen Ansätze 35 bis 37 liegen in diesem Ausführungsbeispiel angenähert an den Eckpunkten eines Dreiecks. Dementsprechend sind die im Schutzstecker 1 vorhandenen Aufnahmekammern für die mit den stiftförmigen Ansätzen 35-37 zu kontaktierenden Kontaktbauelemente räumlich in damit übereinstimmender Weise einander zugeordnet.

Beim Einsetzen des streifenförmigen Erdungsbleches treten die messerkontaktartigen Ansätze 37 durch die vorgesehenen Zentrieröffnungen hindurch. Das Erdungsblech 39 ist wie der Figur 3 entnommen werden kann, zumindest an einer Stirnseite der Verteilerleiste 38 nach außen verlängert und um die Außenkanten eines an der Verteilerleiste angesetzten Flansches 44 gelegt. Ihr ösenartig gebogenes Ende wird im Mittelbereich des Flansches in einer entsprechenden Öffnung aufgenommen. Mit diesem Flansch liegt die Verteilerleiste im eingebauten Zustand auf einem entsprechend ausgebildeten Endbereich eines elektrisch leitenden geerdeten Trägerteils auf. Mit einer durch den ösenartigen Endbereich des Erdungsblechs hindurchgeführten Schraubverbindung zu dem jeweiligen Trägerteil wird das Erdungsblech dann an Erdpotential gelegt.

In den Figuren 4 bis 6 sind im vergrößerten Maßstab verschiedene Schnittdarstellungen des gebrauchsfertig bestückten Schutzsteckers 1 dargestellt. Die Schnittführungen sind dabei so gelegt, daß damit die bereits bei der Erläuterung der Figur 1 beschriebenen Konstruktionsprinzipien erkennbar sind. Der Überspannungsableiter 28 ist mit seinen drei Anschlußstiften 29 in den Klemmanschluß des jeweiligen Kontaktbauelementes 19 in bereits beschriebener Weise eingeklemmt. Der Überspannungsableiter 28 ist noch mit einem zusätzlichen Überstromschutz ausgestattet. Der Lotring 32 schmilzt bei einem Überstrom, so daß der Kurzschlußbügel 31 absinkt und die mit den entsprechenden Adern verbundene Pole des Überspannungsableiters gegen Erde legt. Durch das schmale Fenster 30 ist - wie bereits erwähnt - eine Sichtkontrolle des Überspannungsableiters 28 möglich. Wie insbesondere der Figur 5 weiterhin zu entnehmen ist, liegen die Federkontakte 25 eines jeden eingebrachten Kontaktbauelementes 19 völlig geschützt innerhalb der betreffenden Aufnahmekammer 8. Die Kontaktstifte 35 bis 37 können durch die Öffnung 45 beim Aufstecken des Schutzsteckers 1 hindurchtreten.

In den Figuren 7 bis 9 ist in einem vergrößerten Maßstab die Ausgestaltung des Kontaktbauelementes 19 in unterschiedlichen Ansichten dargestellt. Die wesentlichen Bildungsprinzipien wurden bereits bei der Erläuterung der Figur 1 beschrieben.

Der in Weiterführung des Basisteils 24 nach oben gebildete Klemmanschluß 21 entsteht dadurch, daß dieser Teil in sich zurückgebogen ist. In dem Biegebereich ist ein Ausschnitt 22 vorgesehen, durch den der jeweilige Anschlußstift 29 des Überspannungsableiters hindurch zwischen die durch das Zurückbiegen gebildeten Schenkel einsteckbar ist. Zur besseren Führung ist eine Sicke 27 vorgesehen, wobei dann die Tiefe dieser Führungsrille geringer als der Durchmesser des Anschlußstiftes 29 ist.

Der eigentliche Klemmpunkt des Klemmanschlusses 21 ist in zwei zueinander senkrechten Achsrichtungen bezogen auf die Mittellinie 46 des Gabelfederkontaktes um den Abstandswert v1 bzw. v2 versetzt. Durch diese spezielle Ausbildung wird es ermöglicht in die Aufnahmekammern diese völlig gleichartigen Kontaktbauelemente einzusetzen und damit Klemmanschlußpunkte vorzugeben die in einer Linie angeordnet sind, obwohl die Aufnahmekammern selbst in ihrer Lage zueinander angenähert an den Eckpunkten eines Dreiecks positioniert sind. Wie beispielsweise der entsprechenden Schnittzeichnung des Schutzsteckers nach der Figur 6 zu entnehmen ist, wird in die Aufnahmekammer 8b und 8c jeweils ein Kontaktbauelement 19 in übereinstimmender Ausrichtung eingesetzt. Das in die Kammer 8a eingesetzte Kontaktbauelement 19 ist demgegenüber in seiner Lage um 180° gedreht. Damit liegen die Klemmpunkte für die Anschlußstifte 29 des Überspannungsableiters 28 in einer geraden Linie obwohl eine Aufnahmekammer gegenüber den anderen seitlich versetzt angeordnet ist. Es findet also eine Umsetzung der auf einer Dreieckslinie liegenden Gegenkontaktstellen auf eine geradlinige Anordnung der Anschlüsse statt. Damit können bei völlig identischen Kontaktbauteilen die Gegenkontaktstellen für den Schutzstecker eng benachbart auf einer kleinen Fläche vorgesehen werden. Es ist also speziell durch die Ausgestaltung der Kontaktbauelemente ein Schutzstecker realisierbar, der separat für ein Leitungsadernpaar zur Anwendung bei Verteilerleisten geeignet ist, die z. B. durch die Lage und Ausgestaltung der in ihr enthaltenen Trennkontakte besonders schmal ausgebildet werden kann.

## Patentansprüche

1. Schutzstecker (1) für eine in Telekommunikations-, insbesondere Fernsprechnebenstellenanlagen eingesetzte Verteilerleiste (38), der einen Überspannungsableiter (28) enthält, dessen drahtartigen Anschlußstifte (29) mit Kontaktbauelementen (19) verbunden sind, die ihrerseits nach dem Aufstecken mit Gegenkontakten (35 bis 37) der Verteilerleiste (38) kontaktierbar sind, wobei bedienungsseitig die Verteilerleiste in ihrer Längsrichtung eine Mehrzahl von den abisolierfreien Anschluß elektrischer Leiter ermöglichenden Anschlußklemmen (40, 41) aufweist,
**dadurch gekennzeichnet**,
daß das Isoliergehäuse (1a) des einem Leitungsadernpaar individuell zuordnenden Schutzsteckers (1) einstückig ausgebildet ist und aus einem sockelartigen Unterteil (2) und einem beweglich mit ihm verbundenen Oberteil (3, 4) besteht, daß im Unterteil (2) einzelne, der Anzahl der Anschlußstifte (29) des Überspannungsableiters (28) zahlenmäßig entsprechende Aufnahmekammern (8a bis 8c) gebildet sind, in die jeweils eines der untereinander gleichartigen, einstückig ausgebildeten Kontaktbauelemente (19) eingesetzt ist, deren räumliche Lage zueinander derjenigen ihrer Gegenkontaktstellen entspricht, daß jede Aufnahmekammer (8a bis 8c) in Steckrichtung beidseitig Durchtrittsöffnungen aufweist, daß das der Gegenkontaktseite abgewandte Ende eines jeden Kontaktbauelementes (19) als Klemmanschluß (21) ausgestattet ist, in den jeweils ein Anschlußstift (29) des Überspannungsableiters (28) einsteckbar ist, daß das Oberteil (3, 4) durch eine Schwenkbewegung in eine den aufgesteckten Überspannungsableiter nahezu vollständig umschließende Lage bringbar und durch Verriegelungselemente (5, 6a und 6b) zu einem geschlossenen Gehäuse mit mechanischer Verbindung der Gehäuseteile formbar ist wobei durch die Ausgestaltung des Oberteils die Kontaktbauelemente (19) in ihrer Lage fixiert sind.

2. Schutzstecker nach Anspruch 1,
**dadurch gekennzeichnet**,
daß das Oberteil aus zwei in Richtung der Längsachse mittig geteilten Hälften (3, 4) besteht, die jeweils an den einander gegenüberliegenden oberen Außenkanten des Unterteils (2) filmschanierartig (9) mit diesen verbunden sind, daß bei dem Gegeneinanderschwenken der beiden Hälften (3, 4) in der Endlage bestimmte Wandflächen der beiden Hälften zumindest teilweise überlappen und in den Überlappungsbereichen Rastelemente (18a, 18b) eines Rasthakens (5; 6a, 6b) für Verrastung der beiden Hälften (3, 4) vorgesehen sind.

3. Schutzstecker nach Anspruch 1 oder 2,
**dadurch gekennzeichnet**,
daß, bezogen auf die in Steckrichtung verlaufende Mittellinie (46) des mit den Gegenkontakt kontaktierbaren Kontaktteils (25) des Kontaktbauelementes (19), die Position des Klemmpunktes für dessen Klemmanschluß (21) durch einen bestimmten Versatz (V1, V2) sowohl in der Querachse als auch in der zu dieser und zur Mittellinie (46) senkrecht verlaufenden Achse festgelegt ist.

4. Schutzstecker nach Anspruch 1 und 3,
**dadurch gekennzeichnet**,
daß die Aufnahmekammern (8a bis 8c) rechteckförmigen Querschnitt aufweisen und daß das darin jeweils eingesetzte Kontaktbauelement (19) einen in seinen Abmessungen daran angepaßtes, zumindest u-förmig ausgebildetes Basisteil (24) aufweist, das in Steckrichtung in seiner Verlängerung nach unten als mit dem Gegenkontakt kontaktierbares Kontaktteil (25, 26) und in seiner Verlängerung nach oben als Klemmanschluß (21) ausgestaltet ist.

5. Schutzstecker nach Anspruch 3 und 4,
**dadurch gekennzeichnet**,
daß die beiden Achsen in einer Ebene liegen, die einen vorgegebenen Abstand zu einem Basisteil (24) aufweisen.

6. Schutzstecker nach einem der Ansprüche 1 bis 5,
**dadurch gekennzeichnet,**
daß in den einzelnen Aufnahmekammern (8a bis 8c) die einstückig ausgebildeten, untereinander gleichartigen Kontaktbauelemente (19) lagegesichert einsetzbar sind und daß das mit den Gegenkontakten kontaktierbare Kontaktteil als durch die Verlängerung der gegenüberliegenden Seiten des Basisteils (24) gebildete und innerhalb der Aufnahmekammern (8a bis 8c) liegende Gabelfederkontakte (25, 26) gestaltet ist, die im gebrauchsfertig bestückten Gehäusezustand auf als Gegenkontakte dienende, stiftförmige Ansätze (35 bis 37) zur gegenseitigen Kontaktierung aufsetzbar sind, die aus der Oberfläche der Verteilerleiste (38) herausragen.

7. Schutzstecker nach einem der Ansprüche 1 bis 6,
**dadurch gekennzeichnet**,
daß er mit jeweils einem Überspannungsableiter (28) bestückt ist, der drei drahtartige Anschlußstifte (29) aufweist, die einem Leitungsadernpaar und einer Erdverbindung (39) separat zugeordnet sind und die jeweils in den Klemmanschluß (21) der in getrennten Aufnahmekammern (8a bis 8c) eingesetzten Kontaktbauelemente (19) eingesteckt sind.

8. Schutzstecker nach Anspruch 7,
**dadurch gekennzeichnet**,
daß die Aufnahmekammern (8a bis 8c) in einer dreieckförmigen und auf den Versatz des Klemmpunktes (47) des Klemmanschlusses (21) bezogenen Konstellation zueinander angeordnet sind und daß die Kontaktbauelemente (19) in einer derart gegeneinander verdrehten Position eingesetzt sind, daß die Klemmpunkte (47) des Klemmanschlusses (21) eine zueinander fluchtende Lage einnehmen, so daß die in der Ebene seiner längsseitigen Mittelachse ausgerichteten Anschlußelemente (29) des Überspannungsableiters (28) ohne jegliche zusätzliche Verformung und Ausrichtung unmittelbar in die Klemmanschlüsse (21) einsteckbar sind.

9. Schutzstecker nach Anspruch 8,
**dadurch gekennzeichnet**,
daß zwei Eckpunkte der dreieckförmigen Anordnung der Aufnahmekammern (8a bis 8c) den Eckpunkten eines angenähert gleichschenkligen rechteckigen Dreiecks entsprechen, wobei die Schenkel entsprechend der stirn- und längsseitigen Kante ausgerichtet sind und einseitig außerhalb der Anschlußklemmen (40, 41) der Verteilerleiste (38) liegen.

10. Schutzstecker nach Anspruch 9 und 6,
**dadurch gekennzeichnet**,
daß die Anordnung der Aufnahmekammern (8a bis 8c) derjenigen in der Verteilerleiste für die als Gegenkontakte dienenden stiftförmigen Ansätze (35 bis 37) entspricht, wobei zwei Stifte (35, 37) hintereinander in unmittelbarer Nähe der längsseitigen Außenkante der Verteilerleiste (38) angeordnet sind.

11. Schutzstecker nach Anspruch 1,
**dadurch gekennzeichnet**,
daß zur Bildung des Klemmanschlusses (21) eines eingesetzten Kontaktbauelementes (19) dessen einer Endbereich in sich zurückgebogen ist, daß der zurückgebogene Schenkel (23) einen Ausschnitt (22) aufweist und daß durch diesen Ausschnitt hindurch der drahtförmige Anschlußstift (29) zwischen die so gebildeten Schenkel zur Herstellung einer Klemmverbindung einsteckbar ist, wobei das Ende des zurückgebogenen Schenkels den eingeschobenen Anschlußstift des Überspannungsableiters eindrückt.

12. Schutzstecker nach Anspruch 11,
**dadurch gekennzeichnet**,
daß in den nicht federnden Schenkel des Klemmanschlusses (21) eine Sicke (27) eingedrückt ist, die zur Führung des Anschlußstiftes (29) in Richtung des Klemmpunktes (47) dient und deren Tiefe geringer als der Durchmesser des drahtartigen Anschlußstiftes (29) ist.

13. Schutzstecker nach Anspruch 12,
**dadurch gekennzeichnet**,
daß nach dem Einbringen eines jeden Kontaktbauelementes (29) in die Aufnahmekammer (8a bis 8c) der Bereich des Klemmanschlusses vollständig oberhalb des zur Lagesicherung vorhandenen Haltesteges (20) frei zugänglich verbleibt.

14. Schutzstecker nach Anspruch 1 und 13,
**dadurch gekennzeichnet**,
daß die Lagesicherung durch im Bereich des Klemmanschlusses (21) quer zur Einsetzrichtung vorhandene seitliche Ansätze eines Haltesteges (20) erfolgt, die in Einschnitte (15) eingeführt werden, die an der in Einsetzrichtung oberen Kante einer jeden vorhandenen Aufnahmekammer (8a bis 8c) vorgesehenen sind und in ihrer Formgebung den Einschnitten entsprechen, und daß die Einschnittsöffnung im geschlossenen Gehäusezustand bündig durch Elemente des Gehäuseoberteils (untere Kante) zumindest einseitig überdeckt wird.

15. Schutzstecker nach Anspruch 2,
**dadurch gekennzeichnet**,
daß die Oberteile (3, 4) zumindest in einem sich gegenüberliegenden Eckbereich jeweils einen Ausschnitt (13, 14) aufweisen, so daß im geschlossenen Gehäusezustand durch die damit vorgegebene Öffnung eine Sichtkontrolle des eingebrachten Überspannungsableiters (26) möglich ist.

16. Schutzstecker nach Anspruch 2,
**dadurch gekennzeichnet,**
daß in jeder Oberteilhälfte (3, 4) derart positionierte Zentrierzapfen (7) vorgesehen sind, daß sie im geschlossenen Gehäusezustand mit jeweils einer Seitenfläche unmittelbar aneinander liegen.

17. Schutzstecker nach Anspruch 1,
**dadurch gekennzeichnet**,
daß zur Lagefixierung des Überspannungsableiters in jeder Hälfte des Oberteils senkrecht zur Längsrichtung des Überspannungsableiters (28) sich erstreckende Rippen vorgesehen sind, deren freier Rand die Randlinie des Überspannungsableiters angenähert formschlüssig umschließt.

18. Schutzstecker nach Anspruch 1,
**dadurch gekennzeichnet,**
daß das Unterteil (2) zumindest einen zapfenartigen Ansatz (10, 11) aufweist, der beim Aufstecken des gebrauchsfertig geschlossenen Schutzsteckers in hinsichtlich ihrer Formgebung daran angepaßte Ausnehmungen (43, 43) der Oberfläche der Verteilerleiste (38) hineinragen.

19. Schutzstecker nach Anspruch 18,
**dadurch gekennzeichnet,**
daß zur Lagefixierung eine an den zapfenartigen Ansatz (10, 11) angebrachte Rastnoppe (12) vorgesehen ist, die in der Aufsteckendlage einen entsprechenden Ansatz hintergreift.

20. Schutzstecker nach einem der vorhergehenden Ansprüche,
**dadurch gekennzeichnet,**
daß der Gegenkontakt für seine den Leitungsadern zugeordneten Doppelfederkontakte (25a, 26a) die aus der Oberfläche der Verteilerleiste (38) bedienungsseitig herausragende stiftförmige Verlängerung (35, 36) eines Kontaktteils darstellt, das zusammen mit einem weiteren Kontaktteil den jeweils in der Verteilerleiste (38) für jede Leitungsader eingesetzten Trennkontakt bildet.

## Claims

1. Protective plug (1) for a distribution block (38) inserted in telecommunication, particularly telephone branch, exchanges, which plug contains an overvoltage arrester (28), the wire-like connecting pins (29) of which are connected to contact components (19) which, in turn, can be brought into contact with counter-contacts (35 to 37) of the distribution block (38) after the plugging-on, the distribution plug exhibiting at the operator's side in its longitudinal direction a plurality of connecting terminals (40, 41) providing for the non-stripping connection of electrical conductors, characterized in that the insulating housing (1a) of the protective plug (1) individually allocating to one pair of line wires is constructed in one piece and consists of a plinth-like bottom part (2) and an upper part (3, 4) connected movably thereto, that individual receiving chambers (8a to 8c), the number of which corresponds to the number of connecting pins (29) of the overvoltage arrester (28), are formed in the bottom part (2), into which receiving chambers in each case one of the contact components (19), which are constructed in one piece and are identical to one another, is inserted, the spatial position of which contact components with respect to one another corresponds to that of their counter-contact points, that each receiving chamber (8a to 8c) exhibits penetration openings on both sides in the plug-in direction, that the end of each contact component (19) facing away from the counter-contact side is equipped as clamping connection (21) into which in each case one connecting pin (29) of the overvoltage arrester (28) can be plugged, that the upper part (3, 4) can be brought into a position almost completely enclosing the plugged-on overvoltage arrester by means of a pivoting movement and can be formed into a closed housing with mechanical connection of the housing parts by means of locking elements (5, 6a and 6b), the contact components (19) being fixed in their position by the design of the upper part.

2. Protective plug according to Claim 1, characterized in that the upper part consists of two halves (3, 4) which are divided in the centre in the direction of the longitudinal axis and which are in each case connected at the mutually opposite upper outer edges of the bottom part (2) to these in the manner of a film hinge (9), that when the two halves (3, 4) are pivoted against one another, certain wall areas of the two halves overlap at least partially in the end position and latching elements (18a, 18b) of a latching hook (5; 6a, 6b) are provided in the overlap areas for latching the two halves (3, 4) to one another.

3. Protective plug according to Claim 1 or 2, characterized in that, referred to the centre line (46), extending in the plug-in direction, of the contact part (25) of the contact component (19) which can be brought into contact with the counter-contact, the position of the clamping point for its clamping connection (21) is determined by a particular offset (V1, V2) both in the transverse axis and in the axis extending perpendicularly to this and to the centre line (46).

4. Protective plug according to Claim 1 and 3, characterized in that the receiving chambers (8a to 8c) exhibit a rectangular cross-section and that the contact component (19) inserted therein in each case exhibits a base part (24) adapted thereto in its dimensions and constructed at least in a U-shape, which base part is designed, in the plug-in direction in its extension towards the bottom as a contact part (25, 26) which can be brought into contact with the counter-contact, and, in its extension towards the top, as clamping connection (21).

5. Protective plug according to Claim 3 and 4, characterized in that the two axes are located in a plane which exhibits a predetermined distance from a base part (24).

6. Protective plug according to one of Claims 1 to 5, characterized in that the contact components (19), which are identical to one another and are constructed in one piece, can be inserted secured in position in the individual receiving chambers (8a to 8c) and that the contact part which can be brought into contact with the counter-contacts is constructed as fork spring contacts (25, 26) which are formed by the extension of the opposite sides of the base part (24) and are located inside the receiving chambers (8a to 8c) and which, in the state of the housing equipped ready for use, can be placed onto pin-shaped projections (35 to 37) serving as counter-contacts for mutual contacting, which protrude from the surface of the distribution block (38).

7. Protective plug according to one of Claims 1 to 6, characterized in that it is equipped with in each case one overvoltage arrester (28) which exhibits three wire-like connecting pins (29), which are separately allocated to one pair of line wires and one earth connection (39) and which are in each case inserted into the clamping connection (21) of the contact components (19) inserted into separate receiving chambers (8a to 8c).

8. Protective plug according to Claim 7, characterized in that the receiving chambers (8a to 8c) are arranged in a triangular pattern with reference to the offset of the clamping point (47) of the clamping connection (21) and that the contact components (19) are inserted in a position which is rotated with respect to one another in such a manner that the clamping points (47) of the clamping connection (21) assume a position in line with one another so that the connecting elements (29) of the overvoltage arrester (28) aligned in the plane of its longitudinal centre axis can be plugged directly into the clamping connections (21) without any additional deformation and alignment.

9. Protective plug according to Claim 8, characterized in that two corner points of the triangular arrangement of the receiving chambers (8a to 8c) correspond to the corner points of an approximately isosceles right-angle triangle, the sides being aligned in accordance with the edge at the end side and the longitudinal side and are located on one side outside the connecting terminals (40, 41) of the distribution block (38).

10. Protective plug according to Claim 9 and 6, characterized in that the arrangement of the receiving chambers (8a to 8c) corresponds to that in the distribution block for the pin-shaped projections (35 to 37) serving as counter-contacts, two pins (35, 37) being arranged behind one another in the immediate vicinity of the outside edge on the longitudinal side of the distribution block (38).

11. Protective plug according to Claim 1, characterized in that, for forming the clamping connection (21) of an inserted contact component (19), one end area of the latter is bent back into itself, that the bent-back leg (23) exhibits a cutout (22) and that the wire-shaped connecting pin (29) can be inserted through this cutout between the legs formed in this manner for establishing a clamping connection, the end of the bent-back leg pressing in the inserted connecting pin of the over-voltage arrester.

12. Protective plug according to Claim 11, characterized in that a bead (27), which is used for guiding the connecting pin (29) in the direction of the clamping point (47), and the depth of which is less than the diameter of the wire-like connecting pin (29), is pressed into the non-elastic leg of the clamping connection (21).

13. Protective plug according to Claim 12, characterized in that after each contact component (29) has been introduced into the receiving chamber (8a to 8c), the area of the clamping connection remains freely accessible completely above the holding web (20) provided for securing the position.

14. Protective plug according to Claim 1 and 13, characterized in that the position is secured by lateral projections of a holding web (20), which are provided transversely to the direction of insertion in the area of the clamping connection (21) and which are introduced into cut-ins (15) which are provided at the upper edge in the direction of insertion of each chamber (8a to 8c), present and the shaping of which corresponds to that of the cut-ins, and that the cut-in opening is covered flush at least on one side by elements of the upper part of the housing (lower edge) in the closed state of the housing.

15. Protective plug according to Claim 2, characterized in that the upper parts (3, 4) in each case exhibit a cutout (13, 14) at least in one oppositely located corner area so that, in the closed state of the housing, a visual check of the inserted overvoltage arrester (28) is possible through the opening given thereby.

16. Protective plug according to Claim 2, characterized in that centring pegs (7) are provided in each half (3, 4) of the upper part, positioned in such a manner that they rest directly against one another with in each case one side face in the closed state of the housing.

17. Protective plug according to Claim 1, characterized in that, for fixing the overvoltage arrester in position, ribs extending perpendicularly to the longitudinal direction of the overvoltage arrester (28) are provided in each half of the upper part, the free edge of which ribs encloses the edge line of the overvoltage arrester in an approximately positively locked manner.

18. Protective plug according to Claim 1, characterized in that the bottom part (2) exhibits at least one peg-like projection (10, 11) which, when the protective plug closed ready for use is plugged on, protrude into recesses (43, 43), matching them with respect to their shape, in the surface of the distribution block (38).

19. Protective plug according to Claim 18, characterized in that, for position fixing purposes, a latching knob (12) attached to the peg-like projection (10, 11) is provided which engages behind a corresponding projection in the end position of plugging-on.

20. Protective plug according to one of the preceding claims, characterized in that the counter-contact represents, for its dual spring contacts (25a, 26a) allocated to the line wires, the pin-shaped extension (35, 36), protruding from the surface of the distribution block (38) on the operator's side, of a contact part which, together with another contact part, forms the break contact in each case inserted for each line wire in the distribution block (38).

## Revendications

1. Connecteur de protection pour une barrette de distribution (38) utilisée dans des installations de télécommunications, notamment des installations téléphoniques à central privé, qui comporte un dispositif (28) de dérivation des surtensions, dont les broches de raccordement en forme de fils (29) sont reliées à des composants de contact (19), qui pour leur part, après l'enfichage, peuvent être placés en contact avec des contacts antagonistes (35 à 37) de la barrette de distribution (38), qui, sur le côté de service, comporte dans sa direction longitudinale une multiplicité de bornes de raccordement (40,41) permettant le raccordement sans dénudage de conducteurs électriques,
caractérisé par le fait
que le boîtier isolant (1a) du connecteur de protection (1), qui doit être associé individuellement à un couple de conducteurs de ligne, est réalisé d'un seul tenant et est constitué par une partie inférieure formant socle (2) et une partie supérieure (3,4) reliée avec possibilité de déplacement à la partie inférieure, que dans la partie inférieure (2) sont formées des chambres individuelles de logement (8a à 8c), dont le nombre correspond au nombre des broches de raccordement (29) du dispositif (28) de dérivation des surtensions et dans chacune desquelles est inséré l'un des composants de contact (19), qui sont identiques et formés d'un seul tenant et dont la position spatiale réciproque correspond à celle de leurs points de contact antagonistes, que chaque chambre de logement (8a à 8c) possède des ouvertures de sortie des deux côtés dans la direction d'enfichage, que l'extrémité, tournée à l'opposé du côté portant le contact antagoniste, de chaque composant de contact (19) est agencé sous la forme d'une borne à serrage (21), dans laquelle peut être enfichée respectivement une broche de connexion (29) du dispositif (28) de dérivation des surtensions, que la partie supérieure (3,4) peut être amenée, au moyen d'un mouvement de basculement, dans une position dans laquelle elle entoure presque complètement le dispositif enfiché de dérivation des surtensions et peut être constituée par des éléments de verrouillage (5, 6a et 6b) de manière à former un boîtier fermé avec une liaison mécanique des éléments du boîtier, les composants de contact (19) étant fixés en position en raison de l'agencement de la partie supérieure.

2. Connecteur de protection suivant la revendication 1, caractérisé par le fait que la partie supérieure est constituée de deux moitiés (3,4), qui sont divisées en leur milieu dans la direction de l'axe longitudinal et qui, respectivement au niveau des bords extérieurs supérieurs réciproquement opposés de la partie inférieure (2), sont reliées à ces bords par une charnière en forme de pellicule (9), que des surfaces de paroi des deux moitiés (3,4), qui sont déterminées dans la position d'extrémité lors du basculement en des sens opposés des deux moitiés, se chevauchent au moins partiellement et que des éléments d'encliquetage (18a,18b) d'un crochet d'encliquetage (5; 6a,6b) pour l'encliquetage des deux moitiés (3,4) sont prévus dans les zones de chevauchement.

3. Connecteur de protection suivant la revendication 1 ou 2, caractérisé par le fait que, d'une manière rapportée à l'axe médian (46), qui s'étend dans la direction d'enfichage, de la pièce de contact (25) du composant de contact (19), qui peut être amenée en contact avec le contact antagoniste, la position du point de serrage pour la borne à serrage (21) de ce composant est fixée par un décalage déterminé (V1,V2) aussi bien dans la direction de l'axe transversal que dans la direction de l'axe perpendiculaire à cet axe transversal et à l'axe médian (46).

4. Connecteur de protection suivant les revendications 1 et 3, caractérisé par le fait que les chambres de logement (8a à 8c) possèdent une section transversale rectangulaire et que le composant de contact (19), qui est respectivement inséré dans ces chambres, possède une partie de base (24), dont les dimensions sont adaptées à cette chambre et qui est réalisée au moins en forme de U et qui est agencée, dans la direction d'enfichage au niveau de son prolongement dirigé vers le bas, sous la forme d'une pièce de contact (25,26), pouvant être placée en contact avec le contact antagoniste, et, au niveau de son prolongement vers le haut, sous la forme d'une borne à serrage (21).

5. Connecteur de protection suivant les revendications 3 et 4, caractérisé par le fait que les deux axes sont situés dans un plan qui est situé à une distance prédéterminée d'une partie de base (24).

6. Connecteur de protection suivant l'une des revendications 1 à 5, caractérisé par le fait que les composants de contact identiques (19), qui sont réalisés d'un seul tenant, peuvent être insérés en étant bloqués en position dans les différentes chambres de logement (8a à 8c) et que la pièce de contact, qui peut être placée en contact avec les contacts antagonistes et est agencée sous la forme de contacts élastiques en forme de fourche (25,26), qui sont formés par les prolongements des côtés opposés de la partie de base (24) et sont situés à l'intérieur des chambres de logement (8a à 8c) et qui, lorsque le boîtier est dans l'état équipé prêt pour son utilisation, peuvent être montés sur des appendices saillants (35 à 37) en forme de tiges, qui sont utilisés comme contacts antagonistes pour l'établissement d'un contact réciproque et qui font saillie sur la surface de la barrette de distribution (38).

7. Connecteur de protection suivant l'une des revendications 1 à 6, caractérisé par le fait qu'il est équipé d'un dispositif (28) de dérivation des surtensions, qui possède des broches de raccordement en forme de fils (29), qui sont associées séparément à un couple de conducteurs de ligne et à une liaison à la terre (39) et sont enfichées respectivement dans la borne à serrage (21) des composants de contact (19) insérés dans les chambres de logement séparées (8a à 8c).

8. Connecteur de protection suivant la revendication 7, caractérisé par le fait que les chambres de logement (8a à 8c) sont disposées selon une disposition réciproque en triangle, rapportée au décalage du point de serrage (47) de la borne à serrage (21) et que les composants de contact (19) sont insérés dans des positions réciproquement pivotées telles que les points de serrage (47) de la borne à serrage (21) se placent dans des positions réciproquement alignées de sorte que les éléments de raccordement (29), qui sont alignés dans le plan de l'axe médian longitudinal de cette borne, du dispositif (28) de dérivation des surtensions peuvent être enfichés directement dans les bornes à serrage (21), sans aucune déformation ni aucun alignement supplémentaires.

9. Connecteur de protection suivant la revendication 8, caractérisé par le fait que deux sommets de la disposition en triangle des chambres de logement (8a à 8c) correspondent aux angles d'un triangle rectangle approximativement isocèle, les branches étant orientées conformément au bord frontal et au bord longitudinal et étant situées d'un côté à l'extérieur des bornes de raccordement (40, 41) de la barrette de distribution (38).

10. Connecteur de protection suivant les revendications 9 et 6, caractérisé par le fait que la disposition des chambres de logement (8a à 8c) correspond à la disposition prévue dans la barrette de distribution pour les appendices saillants en forme de tiges (35 à 37) servant de contacts antagonistes, deux tiges (35, 37) étant disposées l'une derrière l'autre à proximité directe du bord longitudinal extérieur de la barrette de distribution (38).

11. Connecteur de protection suivant la revendication 1, caractérisé par le fait que pour la formation de la borne à serrage (21) d'un composant de contact inséré (19), une partie d'extrémité de ce composant est repliée sur elle-même, que la branche repliée (23) possède une découpe (22) et que la tige de raccordement en forme de fil (29) peut être enfichée, à travers cette découpe, entre les branches ainsi formées, pour établir une liaison à serrage, l'extrémité de la branche repliée repoussant la branche de raccordement insérée du dispositif de dérivation des surtensions.

12. Connecteur de protection suivant la revendication 11, caractérisé par le fait que dans la branche non élastique de la borne à serrage (21) est formée par formation par gaufrage d'une moulure (24), qui sert à guider la tige de raccordement (29) en direction du point de serrage (47) et dont la profondeur est inférieure au diamètre de la tige de raccordement en forme de fil (29).

13. Connecteur de protection suivant la revendication 12, caractérisé par le fait qu'après l'insertion de chaque composant de contact (29) dans les chambres de logement (8a à 8c), la partie de la borne à serrage reste entièrement librement accessible au-dessus de la barrette de retenue (20), présente pour le blocage en position.

14. Connecteur de protection suivant les revendications 1 et 13, caractérisé par le fait que le blocage en position est réalisé au moyen d'appendices saillants latéraux d'une barrette de retenue (20), qui sont présents dans la zone de la borne à serrage (21), transversalement par rapport à la direction d'insertion et qui sont insérés dans des découpes (15), qui sont prévues au niveau du bord supérieur, dans la direction d'insertion, de chaque chambre de logement existante (8a à 8c) et ont une configuration qui correspond aux découpes, et que l'ouverture en forme de découpe est recouverte jusqu'à affleurement, au moins d'un côté, par des éléments de la partie supérieure du boîtier (bord inférieur), lorsque le boîtier est dans l'état fermé.

15. Connecteur de protection suivant la revendication 2, caractérisé par le fait que les parties supérieures (3,4) possèdent, au moins dans des zones d'angle opposées, respectivement une découpe (13,14) de sorte que lorsque le boîtier est à l'état fermé, un contrôle visuel du dispositif (28) de dérivation des surtensions installé est possible à travers l'ouverture ainsi délimitée.

16. Connecteur de protection suivant la revendication 2, caractérisé par le fait qu'il est prévu, dans chaque moitié (3,4) de la partie supérieure, des tétons de centrage (7) positionnés de telle sorte qu'ils s'appliquent directement les uns contre les autres, par une surface latérale respective, lorsque le boîtier est fermé.

17. Connecteur de protection suivant la revendication 1, caractérisé par le fait que pour la fixation en position du dispositif de dérivation des surtensions dans chaque moitié de la partie supérieure il est prévu des nervures, qui s'étendent perpendiculairement à la direction longitudinale du dispositif (28) de dérivation des surtensions et dont le bord libre entoure approximativement selon une liaison par formes complémentaires la ligne de contour du dispositif de dérivation des surtensions.

18. Connecteur de protection suivant la revendication 1, caractérisé par le fait que la partie inférieure (2) possède au moins un appendice saillant en forme de téton (10, 11), qui, lors de l'enfichage du connecteur de protection fermé dans son état prêt à être utilisé, pénètre dans des logements (43,43), dont la configuration est adaptée à cet appendice saillant et qui sont ménagés dans la surface de la barrette de distribution (38).

19. Connecteur de protection suivant la revendication 18, caractérisé par le fait que pour le blocage en position, il est prévu un bouton d'encliquetage (12), qui est disposé sur l'appendice saillant en forme de téton (10,11) et, dans la position finale d'enfichage, s'engage derrière un appendice saillant correspondant.

20. Connecteur de protection suivant l'une des revendications précédentes, caractérisé par le fait que le contact antagoniste possède, pour ses contacts élastiques doubles (25a,26a) qui sont associés aux conducteurs de ligne, le prolongement en forme de tige (35,36), qui fait saillie à partir de la surface de la barrette de distribution (38) sur le côté de service, d'une pièce de contact qui forme, conjointement avec une autre pièce de contact, le contact de coupure inséré respectivement dans la barrette de distribution (38) pour chaque conducteur de ligne.
